# EUROPÄISCHE PATENTSCHRIFT

(11) **EP 3 763 265 B1**
(45) Veröffentlichungstag und Bekanntmachung des Hinweises auf die Patenterteilung: **07.06.2023**
(21) Anmeldenummer: 19186088.1
(22) Anmeldetag: 12.07.2019
(51) Int. Cl.: A47L 1/05, A47L 7/00, A47L 9/00, A47L 9/22

(54) **TRAGBARES SAUGGERÄT**
PORTABLE VACUUM APPARATUS
ASPIRATEUR PORTATIF

(43) Veröffentlichungstag der Anmeldung: 13.01.2021
(73) Patentinhaber: Leifheit AG, 56377 Nassau (DE)
(72) Erfinder: WINDRICH, Michael, 65183 Wiesbaden (DE); TRUMMER,Thomas, 8321 St. Margarethen an der Raab (AT)
(74) Vertreter: btb IP Bungartz Baltzer Partnerschaft mbB Patentanwälte

(56) Entgegenhaltungen:
- EP-A2- 0 170 720

## Beschreibung

Die Erfindung betrifft ein tragbares Sauggerät nach dem Oberbegriff des Anspruchs 1. Insbesondere betrifft die Erfindung ein tragbares Sauggerät mit einem in eine Saugdüse mündenden Saugkanal und mit einem Gehäuse, einem Sauggutbehälter und einem zumindest einen Elektromotor, einen Akkumulator, und ein Lüfterrad aufweisendes Saugaggregat zur Erzeugung einer Saugströmung, die einen an der Saugdüse anliegenden Saugunterdruck bereitstellt, und mit einer Abscheideeinrichtung, die die über die Saugdüse angesaugte Saugströmung in eine aus dem Sauggerät strömende Abluftströmung und in Sauggut in Form von Partikeln und/oder Fluidbestandteilen aufzuteilen vermag, wobei die abgeschiedenen Partikel oder Fluidbestandteile in dem Sauggutbehälter gesammelt sind. Insbesondere weisen diese Geräte auch eine Abziehlippe zum Abziehen von Flüssigkeiten auf, wobei die Abziehlippe an der Saugdüse angeordnet ist. Zudem sind diese Geräte üblicherweise batteriebetrieben und werden in der Hand eines Benutzers gehalten, während dieser die Abziehlippe entlang der abzusaugenden Fläche führt.

Tragbare Geräte dieser Art sind unter anderem aus der EP 2 845 530 B1 und EP 0 170 720 A2 bekannt. Die bekannten Sauggeräte werden verwendet, um ein Flüssigkeit-/Luftgemisch aufzusaugen. Dies kann, wie im Fall der genannten Vorrichtung, zum Aufsaugen von Flüssigkeit, zum Beispiel von einer ebenen Oberfläche wie einer Tischplatte, von Fensterscheiben oder Fliesen erfolgen. Zum rückständefreien Reinigen der Oberflächen ist bei den gattungsgemäßen Geräten eine an der Saugdüse angeordnete Abziehlippe vorgesehen.

Durch die vielfältigen Einsatzmöglichkeiten dieser Geräte werden diese in verschiedenen Orientierungen verwendet. Dies reicht von einem normalen Verschwenken des Geräts um 180° bis hin zu einem Überkopfbetrieb bei der Reinigung von beispielsweise Wintergärten. Zum Schutz der elektronischen Bauteile des Geräts muss für einen sicheren und zuverlässigen Betrieb verhindert werden, dass die elektronischen Bauteile mit dem eingesaugtem Sauggut, insbesondere Flüssigkeit und Staub, in Kontakt kommen.

So ist beispielsweise in dem Dokument EP 3 021 723 A1 ein tragbares Sauggerät beschrieben, welches eine separate wasserdichte Einheit, die den Elektromotor, den Akkumulator und die Bauteilelektronik umfasst, vorsieht. Die separate Einheit ist in dem Gehäuse des Sauggeräts verbaut.

Die Integration einer separaten gekapselten Einheit in das Gehäuse des Saugeräts erfordert, um Toleranzen für den Zusammenbau der Bauteile einzuhalten, eine passgenaue Ausführung der Einheit und des Gehäuses. Dies bedingt in nachteiliger Weise mit höheren Kosten verbundene höhere Anforderungen an die Fertigung der Bauteile.

Zudem führt die Kapselung durch die separate Einheit innerhalb des Gehäuses von Elektromotor, Akkumulator und Elektronik zu einer erhöhten Erwärmung der Komponenten, insbesondere des Elektromotors, aber auch des temperatursensiblen Akkumulators. Dies resultiert aus dem mehrschichtigen Aufbau, der entsprechend eine unerwünschte Isolierung mit schlechter Wärmeabgabe bewirkt. Durch die verstärkte Erwärmung kann die Lebensdauer der Bauteile sich verringern. Auch kann sich die Nutzungszeit verkürzen, wenn wegen Übertemperatur das Gerät ausgeschaltet werden muss.

Aufgabe der Erfindung ist es daher, ein tragbares Sauggerät bereitzustellen, welches eine Abdichtung der elektronischen Komponenten gegen Eindringen von Sauggut bei gleichzeitig guter Wärmeabfuhr und kostengünstiger Herstellung ermöglicht.

Die Lösung der Aufgabe erfolgt erfindungsgemäß durch ein tragbares Sauggerät mit den Merkmalen des Anspruchs 1. Bevorzugte Ausgestaltungen der Erfindung sind in den Unteransprüchen und der nachfolgenden Beschreibung angegeben, die jeweils einzeln oder in Kombination einen Aspekt der Erfindung darstellen können.

Erfindungsgemäß sieht das tragbare Sauggerät vor, dass ein Teil der Sauggutbehälterbegrenzung einen Aufnahmebereich zur Aufnahme von elektronischen Komponenten des Sauggeräts aufweist, wobei der Aufnahmebereich in Form zumindest eines bis auf die Öffnung wasserdicht ausgebildeten Hohlraums gebildet ist und durch ein separates Zwischenelement wasserdicht verschließbar ausgebildet ist.

Die elektronischen Komponenten umfassen zumindest den Elektromotor und den Akkumulator, können aber auch weitere elektronische Bauteile, wie beispielsweise auf einer Platine angeordnete Überwachungs- und/oder Steuerelemente umfassen.

Der Hohlraum kann aus einer oder mehreren Taschen bestehen, wobei die einzelnen elektronischen Komponenten in den Taschen angeordnet sind.

Durch den wasserdicht verschlossenen Hohlraum in der Saugbehälterbegrenzung werden die elektronischen Komponenten gegen Eindringen von Staub und Wasser geschützt. Weiterhin weist die Anordnung keine wärmeisolierende Verkapselung der Bauteile auf, so dass die beim Betrieb des Geräts entstehende Verlustwärme gut abgeführt werden kann. Dies kann direkt über das Gehäuse an die Umgebung und zudem noch in das aufgesaugte Sauggut erfolgen.

Bevorzugt bildet das Zwischenelement einen Bauteilträger, von dem zumindest der Elektromotor und der Akkumulator gehalten sind. Das Lüfterrad ist dabei in vorteilhafterweise auf der dem Aufnahmebereich abgewandten Seite des Zwischenelements am Zwischenelement angeordnet, drehbar gelagert.

Die erfindungsgemäße Konstruktion ist in Bezug auf die Fertigung und damit auf die Kosten vorteilhaft, da mithilfe des Zwischenelements eine vormontierte Baugruppe gebildet ist, die in einem Montageschritt im Ganzen eingesetzt werden kann.

Das Zwischenelement kann hierbei bevorzugt derart in Form von Bauteilaufnahmeelementen geometrisch ausgestaltet sein, zumindest den Elektromotor und/oder den Akkumulator definiert aufzunehmen. In dem Zwischenelement können einzelne Taschen bzw. Aufnahmen oder auch Rippen vorgesehen sein. In diese werden die elektronischen Komponenten eingesetzt und gehalten. Dabei ist es vorteilhaft, wenn beispielsweise der Elektromotor und der Akkumulator sowie eine etwaige Platine mit Mess- und Steuerelementen in separaten Taschen angeordnet sind. Durch die Wandungen der Taschen werden die elektronischen Komponenten zumindest teilweise voneinander isoliert, so dass die Abwärme des Elektromotors nicht den Akkumulator oder die Platine zusätzlich aufheizt. Die Taschen sind bevorzugt derart ausgebildet, dass einerseits eine gute Wärmeabfuhr der Komponenten und eine Wärmeisolierung zwischen den elektronischen Komponenten erreicht ist. Andererseits derart, dass die elektronischen Komponenten sicher in den Taschen gehalten sind. Dies kann beispielsweise durch Taschen mit Wandungen unterschiedlicher Höhe und/oder Aussparungen innerhalb der Taschen realisiert sein.

Weiterhin können am Zwischenelement und/oder im Aufnahmebereich Weichelemente angeordnet sein, wobei die elektronischen Komponenten, insbesondere der Elektromotor und/oder der Akkumulator, weichgelagert im Zwischenelement angeordnet sind. Dies ist vorteilhaft bei einer Konstruktion des Zwischenelements mit mehreren Taschen, in denen die einzelnen elektronischen Komponenten aufgenommen sind. Die Weichelemente sind dabei derart angeordnet und ausgebildet, dass die elektronischen Komponenten spielfrei vom Zwischenelement gehalten sind.

Somit wird durch die Lagerung der elektronischen Komponenten mittels der vorgesehenen Weichkomponenten auf einfache Art und Weise einerseits ein Toleranzausgleich bei der Integration der Komponenten in das Gehäuse ermöglicht und andererseits werden diese Komponenten zudem auch schwingungstechnisch entkoppelt, was insbesondere auch akustische Vorteile mit sich bringt. Ebenfalls fungiert die Weichteilelagerung in vorteilhafter Weise als Dämpfer für die elektronischen Komponenten, falls das Gerät unsanft abgelegt wird oder gegebenenfalls versehentlich herunterfällt.

In einer bevorzugten Ausführungsform sind Mittel vorgesehen, die eingerichtet sind, die Wärmeabfuhr der elektronischen Komponenten zu verbessern. Die Mittel können im Bereich des Zwischenelements und/oder im Bereich des Aufnahmebereichs durch wärmeleitende Bereiche gebildet sein. Die wärmeleitenden Bereiche können konstruktiv durch Rippen oder ähnliche Bauformen gebildet sein und/oder durch eine wärmeleitende Materialzusammenstellung erreicht sein. So können die wärmeleitenden Bereiche beispielsweise durch umspritztes Metall gebildet sein.

Bevorzugt ist das Zwischenelement und die die elektronischen Komponenten aufnehmenden Bauteilaufnahmeelemente des Zwischenelements aus Kunststoff gebildet. Um die wärmeleitenden Eigenschaften zu verbessern, können dem Kunststoff wärmeleitende Partikel zugegeben werden, beispielsweise Kupferpartikel.

Auch kann in vorteilhafterweise vorgesehen sein, dass die Geometrie des Sauggeräts derart ausgestaltet ist, dass die Wärmeabfuhr in Richtung Sauggutbehälter bzw. Sauggut höher ist, als in die anderen Richtungen. Dies kann beispielsweise dadurch realisiert sein, dass zumindest ein Teil des Aufnahmebereichs in der Sauggutbehälterbegrenzung Teil des Sauggerätegehäuses ist und/oder nahe des Sauggerätegehäuse angeordnet ist.

Zur Abdichtung des Aufnahmebereichs durch das Zwischenelement gegen Eintritt von Sauggut, weist das Zwischenelement in vorteilhafterweise als Dichtelement eine umlaufende Dichtkontur auf. Der durch die Sauggutbehälterbegrenzung als Hohlraum gebildete Aufnahmebereich kann eine einseitige und ebene Öffnung aufweisen. Korrespondierend dazu kann die umlaufende Dichtkontur des Zwischenelements eben ausgebildet sein.

Für das dichtende Verschließen des Aufnahmebereichs sind am Gehäuse und/oder am Aufnahmebereich sowie am Zwischenelement zueinander korrespondierende geometrische Ausgestaltungen vorgesehen. Diese sind derart gestaltet, dass das Zwischenelement in zumindest eine Richtung gehalten, den Aufnahmebereich verschließen kann.

Bevorzugt ist das Zwischenelement als Zweikomponenten-Bauteil aus einem harten und einem die Weichelemente bildenden weichen Kunststoff gefertigt ist. Auch kann die Dichtung des Zwischenelements angespritzt sein.

Das Lüfterrad ist auf der, dem Aufnahmebereich abgewandten Seite des Zwischenelements angeordnet, und ist von dem Elektromotor angetrieben. Hierbei weist das Zwischenelement eine Durchlassöffnung für die Motorwelle auf. Zum Abdichten der Motorwelle ist eine Motorwellendichtung vorgesehen. Die Motorwellendichtung kann angespritzt und/oder als separates Teil am Zwischenelement montiert sein.

Auf der zur Außenseite des Sauggeräts zeigenden Seite des Aufnahmebereichs kann als elektronische Komponenten ein Schaltelement zum Anschalten des Sauggeräts vorgesehen sein, was bevorzugt auf einer Mess- und/oder Steuerplatine angeordnet ist. Dabei kann in vorteilhafterweise ein elastischer Gehäusebereich oberhalb des Schalters vorgesehen sein, über den der Schalter betätigbar ist.

Bevorzugt ist das Gehäuse in einem Bereich transluszent ausgebildet. Unterhalb des transluszenten Bereichs kann eine LED vorgesehen sein, die einen Betrieb des Sauggeräts anzeigt. Dies hat den Vorteil, dass keine separate Aussparung für die LED im Gehäuse vorgesehen werden muss. Zudem ermöglicht die Ausgestaltung ein besonders ansprechendes Design. Die LED kann beispielsweise auf der Platine angeordnet sein.

Die Form des Sauggeräts ist in einer besonders vorteilhaften Ausgestaltung der Erfindung so ausgebildet, dass sich das Sauggerät auf dem der Saugdüse gegenüberliegenden Endabschnitt in einen Griff des Sauggeräts erstreckt.

Weitere Merkmale und Vorteile der Erfindung ergeben sich der nachfolgenden Beschreibung bevorzugter Ausführungsbeispiele anhand der Zeichnungen.

In den Zeichnungen zeigt:
- Fig. 1: eine Seitenansicht des erfindungsgemäßen Sauggeräts in einer ersten Ausfüh-rungsform,
- Fig. 2: eine perspektivische Ansicht des erfindungsgemäßen Sauggeräts aus Fig. 1 mit abgezogenem Verschluss,
- Fig. 3: eine perspektivische Ansicht des erfindungsgemäßen Sauggeräts mit freigeschnittenem Abscheidebereich,
- Fig. 4: eine Seitenansicht einer Ausführungsform der Aufnahme der elektronischen Komponenten im Schnitt,
- Fig. 5: eine perspektivische Ansicht des Aufnahmebereichs,
- Fig. 6: eine perspektivische Ansicht einer Ausführungsform des als Bauteilträger ausgebildeten Zwischenelements, und
- Fig. 7: eine rückseitige perspektivische Ansicht des Zwischenelements aus Fig. 6.

In Figur 1 ist das Sauggerät 2 in einer Seitenansicht dargestellt. Das Sauggerät 2 ist als ein handbetätigter Fenstersauger ausgebildet. Das Sauggerät 2 umfasst im vorderen Bereich eine als Flachdüse ausgeführte Saugdüse 4 mit oberhalb und unterhalb der Flachdüsenöffnung angeordneten Abziehlippen 5, die an einer sich aus zwei parallelen Ebenen bildenden schnabelförmigen Aufnahme 62 über eine Klemmverbindung lösbar angeordnet ist. In Strömungsrichtung weisend weist das Sauggerät 2 einen sich an die Saugdüse 4 anschließenden Ansaug- und Abscheidebereich, ein Saugaggregat 10, einen Sauggutbehälter 8 und einen Verschluss 42 auf. Die zuvor genannten Komponenten sind von einem Gehäuse 6 des Sauggeräts 2 aufgenommen.

Hinter der schnabelförmigen Aufnahme 62 ist das Sauggeräts 2 zunächst im Bereich des Abscheidebereichs und des Saugaggregats 10 bauchig geformt und erstreckt sich anschließend in einen hinteren Bereich, der einen Handgriff 48 bildet. Der Handgriff 48 schließt am distalen Ende mit dem Verschluss 42 ab. Der Sauggutbehälter 8 befindet sich größtenteils in dem Handgriff 48 und erstreckt sich bis zum Ende des Handgriffs 48. Am distalen Ende des Handgriffs 48 ist eine Öffnung 40 im Sauggutbehälter 8 vorgesehen, die durch den Verschluss 42 gegen Austritt von Sauggut, insbesondere Wasser, dichtend verschlossen ist.

Das Gehäuse 6 des Sauggeräts 2 ist mehrteilig ausgebildet. Es umfasst eine obere Schale 64, welche Lüftungsschlitze 66 für die Abluftströmung und eine Aussparung für einen Betätigungsknopf 68 zum An- und Ausschalten des Geräts 2 aufweist. Die obere Schale 64 des Gehäuses 6 ist auf einen unteren Teil des Gehäuses aufgesetzt. Der untere Teil des Gehäuses bildet als eine Griffschale 70 einen Teil des Handgriffs 48, wobei der Handgriff 48 mehrteilig ausgeführt ist. Die Griffschale 70 wiederum bildet gleichzeitig eine untere Begrenzung des Sauggutbehälters 8. Ansaug- und Abscheidebereich sind jeweils von einem vorderen Teil des Gehäuses 6, der zudem die Aufnahme für die Saugdüse 62 ausbildet, aufgenommen.

Die Form des Sauggerätes 2 ist derart ausgebildet, dass sich das Gerät 2 bei dessen Abstellen auf eine ebene Abstellfläche 72 von zwei Abstellbereichen aufgenommen ist. Den ersten Abstellbereich bildet der untere Teil der Griffschale 70, an dem zwei Füße als Abstellelemente 74 vorgesehen sind. Die zwei Abstellelemente 74 sind beidseitig von einer Längsachse des Sauggeräts 2 beabstandet angeordnet. Den zweiten Abstellbereich bildet ein Teil des Verschlusses 42. Durch die beiden Abstellelemente 74 kann das Sauggerät 2 kippstabil auf die ebene Abstellfläche 72 hingestellt werden. Die Abstellbereiche sind so am Sauggerät 2 angeordnet, dass die Saugdüse 4 und insbesondere die Abziehlippe 5 von der ebenen Abstellfläche 72 beabstandet ist. Sowohl der Außenbereich des Verschlusses 42 als auch die als Füße ausgebildeten Abstellelemente 74 sind aus einem Weichmaterial, insbesondere aus einem gummiartigen Material gebildet. Hierdurch wird neben einem stabilen und oberflächenschonenden Stand des Geräts 2 beim Abstellen des Geräts 2 auch eine Beschädigung bei der Benutzung des Geräts 2, bei nicht bestimmungsgemäßer Berührung des Geräts 2 mit der zu reinigenden Oberfläche oder den darum liegenden Oberflächen vermieden.

Figur 2 zeigt eine perspektivische Ansicht des Sauggeräts 2 aus Figur 1. Zu erkennen ist der obere Teil der Aufnahme der Saugdüse 62, in der die als Flachdüse ausgebildete Saugdüse 4 lösbar über die Klemmverbindung eingesetzt ist. Durch die lösbare Verbindung können, je nach Anwendungsbereich, auch andere Saugdüsen in die Aufnahme der Saugdüse eingesetzt werden. Der die Außenkontur des Geräts 2 fortführende Verschluss 42 ist im demontierten Zustand beabstandet vom Sauggerät 2 dargestellt. Der Verschluss 42 weist am Ende einen Greifbereich auf, der durch einen erhöhten Rand in Form eines Haltewulstes 76 im hinteren Bereich gebildet ist.

Figur 3 zeigt eine weitere Ansicht des erfindungsgemäßen Saugeräts 2 aus den vorherigen Figuren. Das Sauggerät 2 ist mit freigeschnittenem Abscheidebereich und ohne obere Gehäuseschale 64 sowie ohne Verschluss 42 dargestellt.

Das durch die nicht dargestellte Saugdüse 4 angesaugte Sauggut wird über einen in der Aufnahme für die Saugdüse 62 angeordneten Saugkanal 3 in den Abscheidebereich überführt, und durch die Abscheideeinrichtung 12 von der Abluftströmung getrennt und in eine im unteren Teil des Sauggeräts 2 angeordnete Einlassöffnung 36 überführt. Die Einlassöffnung 36 führt in die Sauggutführung 30, über die das Sauggut wiederum in den Sauggutbehälter 8 geleitet ist.

Im freigeschnittenen Bereich sind die einzelnen Komponenten der Abscheideeinrichtung 12 zu erkennen, welche ein rampenförmiges Sauggutleitelement 14 und einem Rotationsabscheider 16 umfasst. Der Rotationsabscheider 16 ist in der dargestellten Ausführungsform einstückig mit dem Lüfterrad 11 des Saugaggregats 10 verbunden.

Der Abscheidebereich ist in der gezeigten Ausführungsform als Abscheidekammer 18 ausgebildet. Die die Abscheidekammer 18 bildende Begrenzung ist zweiteilig ausgeführt. Den ersten Teil bildet ein becherförmiges erstes Begrenzungselement 92, in dessen Bodenbereich auch die schnabelförmige Aufnahme für die Saugdüse 62 ausgebildet ist. Das becherförmige Begrenzungselement 92 ist gleichzeitig auch Teil des Sauggerätegehäuses 6. Den zweiten Teil der Abscheidekammerbegrenzung bildet ein als ein tellerförmiges Begrenzungselement gebildetes Abdeckelement 94, das mit dem becherförmigen Begrenzungselement 92 verbunden ist. Das Abdeckelement 94 weist zwei Öffnungen auf. In der ersten Öffnung, die mittig in dem Abdeckelement angeordnet ist und eine Abluftöffnung ist, ist der einstückig mit dem Lüfterrad 11 verbundene Rotationsabscheider 16 angeordnet. Im Betrieb wird die von Sauggut befreite Abluftströmung durch die Abluftöffnung aus der Abscheidekammer 18 über das Lüfterrad 11 durch die Lüftungsschlitze 66 im Sauggerätgehäuse 6 nach außen gefördert. Die zweite Öffnung ist eine Ablauföffnung der Abscheidekammer 18 und ist gleichzeitig die Einlassöffnung 36 in die Sauggutführung 30.

In Figur 4 ist ein Deckelelement 27 des Sauggutbehälters 8 mit montiertem Saugaggregat 10 in einer Seitenansicht gezeigt. Das Deckelelement 27 wir bei der Montage durch eine Klemmverbindung lösbar mit der Griffschale 70 verbunden. In dem Deckelelement 27 ist ein Aufnahmebereich 22 zur Aufnahme von den elektronischen Komponenten des Saugaggregat 10, insbesondere einem Elektromotor 24, einer Platine 25 und einem Ackumulator 26, vorgesehen, wobei der Aufnahmebereich 22 in Form eines taschenförmig ausgebildeten Hohlraums gebildet ist. Der als einseitig offener Hohlraum ausgebildete Aufnahmebereich 22 ist einstückig in dem Gehäusedeckel 27 ausgebildet. In dem Aufnahmebereich 22 sind in einer geometrisch längeren Tasche der Akkumulator 26 und in einer darunterliegenden geometrisch kürzeren Tasche der Elektromotor 24 aufgenommen. Der Aufnahmebereich 22 ist dabei entsprechend der Formgebung elektronischen Komponenten stufenförmig ausgebildet.

Der Aufnahmebereich 22 ist durch ein separates Zwischenelement 23 gegen Austritt von Sauggut dichtend verschlossen, wobei das Zwischenelement 23 gleichzeitig als Bauteilträger für den Elektromotor 24, die Platine 25 und den Akkumulator 26 fungiert. In dem Zwischenelement 23 sind Bauteilaufnahmeelemente 28 für die elektrischen Bauteile vorgesehen. Die Bauteilaufnahmeelemente 28 sind als hohlträgerförmige Halter ausgebildet.

Das Zwischenelement 23 ist im montierten Zustand sowohl von der Griffschale 70 als auch von dem Deckelelement 27 getragen. Hierfür sind umfangsverteilt Zentrieröffnungen 29 im radial äußeren Bereich des Zwischenelements 23 angeordnet. In diese greifen korrespondierende, an der Griffschale 70 und dem Deckelelement 27 angeordnete stiftartige Zentrier- bzw. Positionierelemente 90 ein.

Das Deckelelement 27 mit Aufnahmebereich 22 ist in einer Ansicht von schräg vorne in Figur 5 dargestellt. Der als Hohlkörper ausgebildete Aufnahmebereich 22 weist auf der der Saugdüse 4 zugewandten Seite des Aufnahmebereich 22 einen rechteckigen Querschnitt mit abgerundeter Ober- und Unterseite auf. Der rechteckige Querschnitt ist vorgesehen, um den Elektromotor 24, den Akkumulator 26 und die Platine 25 samt ihrer jeweiligen Halterungen aufzunehmen. In dem in Richtung Oberseite des Sauggeräts 2 gerichteten Teil des Aufnahmebereichs 22 ist die geometrisch längere Tasche für den Akkumulator 26 vorgesehen, wobei diese vom Querschnitt im Wesentlichen rund, korrespondierend zum Querschnitt des Akkumulators 26, ausgebildet ist.

Im den Elektromotor 24 aufnehmenden Teil des Aufnahmebereich 22 ist eine Aufnahme für eine Motorwellenlagerung 87 des Elektromotors 24 vorgesehen. Diese Aufnahme für die Motorwellenlagerung 87 ist konzentrisch mit dem Elektromotor 24 und mit dem von diesem angetriebenen Lüfterrad 11 angeordnet.

Unmittelbar neben der Aufnahme für die Motorwellenlagerung 87 ist eine Ausbuchtung 89 vorgesehen. Diese fungiert als Freimachung für eine Anlötfahne und ein Motorkabel des Elektromotors.

Korrespondierend zu der Ausbuchtung 89 ist im Schalenbauteil ebenfalls eine Aussparung in einen unter dem Aufnahmebereich 22 angeordneten, einen Teil der Sauggutführung 30 bildenden Schalenbauteils 32 vorgesehen. Konstruktiv sind die Aussparung und Ausbuchtung 89 so aufeinander abgestimmt, dass sich der Aufnahmebereich 22 und das Schalenbauteil 32 an dieser Stelle nicht berühren.

In der unteren Wandung des Aufnahmebereichs 22 ist in Richtung der Sauggutführung 30 ein Kabeldurchbruch 88 vorgesehen, durch den die Kabel für einen Ladeanschluss auf der Unterseite des Sauggeräts 2 im montierten Zustand des Sauggeräts 2 durchgeführt sind. Auf der Unterseite des Aufnahmebereichs 22 ist ein Dichtelement vorgesehen, welches den Kabeldurchbruch 88 im Aufnahmebereich 22 gegen Eintritt von Sauggut abdichtet. Das Dichtelement ist als umlaufende Dichtung ausgeführt und wirkt mit einer korrespondierende Dichtungsnut am Schalenbauteil 32 zusammen.

Auf der Oberseite des Deckelelements 27 ist zentral in dem der Saugdüse 4 zugewandten Teil des Aufnahmebereich 22 ein Teil des Deckelelements 27, der im montierten Zustand des Sauggeräts 2 oberhalb des Betätigungsknopfes 68 auf der Platine 25 angeordnet ist, als ein elastischer Gehäusebereich ausgebildet. Durch eine Druckbelastung lässt sich der Betätigungsknopf 68 im montierten Zustand durch den elastischen Gehäusebereich zum An- und Ausschalten Sauggeräts 2 betätigen. Hierfür ist der elastische Gehäusebereich aus einem Weichmaterial, insbesondere einem gummiartigen Material gebildet. Im Bereich der Stelle des Betätigungsknopfes 68 ist ein Teil des elastischen Gehäusebereichs transluszent ausgebildet. Ferner ist unterhalb des transluszenten Bereichs des Gehäuses eine LED vorgesehen, die einen Betriebszustand des Saugeräts 2 anzeigt.

Die Griffschale 70 bildet den bauchigen Teil des Sauggeräts 2 bis zu dem zum Verschluss 42 zeigenden Ende des Aufnahmebereich 22 aus und geht ab da in den Handgriff 48 über. Auf diese Weise wird eine besonders vorteilhafte Bauraumausnutzung erreicht.

Eine perspektivische Vorder- und Rückansicht des als Bauteilträger ausgebildeten Zwischenelements 23 zeigen die Figuren 6 und 7. Das Zwischenelement 23 weist vier Zentrieröffnungen 29 auf, die symmetrisch über dem Zwischenelement 23 verteilt angeordnet sind. Der obere Teil des Zwischenelements 23 weist eine durch Rippen verstärkte Halbschale auf, die sich in Richtung Rotationsabscheider 16 erstreckt. Die Halbschale ist von der Höhe derart ausgebildet, dass sie oberhalb der Höhe des radial äußeren Bereichs der Lüfterflügel des Lüfterrads 11 liegen. In der dargestellten Ausführungsform erstreckt sich die Halbschale zwischen zwei Zentrieröffnungen, den oberen beiden. Auf diese Weise wird eine bessere Abstützung zwischen den Zentrier- bzw. Positionierelementen 90 des Deckelelement 27 und den Zentrieröffnungen 29 des Zwischenelement 23 erreicht.

Das Vorsehen der Halbschale dient dazu, die Abluftströmung in gerichteter Weise aus dem Sauggerät 2, insbesondere über die Seiten des Sauggeräts 2 abzuführen. Im montierten Zustand ist in Richtung Rotationsabscheider ein als tellerförmige Begrenzungselement des Abscheidebereichs ausgebildetes Abdeckelement auf das Zwischenelement 23 aufgesetzt und verschließt den Bereich der Halbschale. Die unteren beiden Zentrieröffnungen 29 des Zwischenelements 23 sind im montierten Zustand des Geräts auf beiden Seiten der halbkreisförmigen Einlassöffnung 36 in die Sauggutführung 30 positioniert. Das Abdeckelement 94 ist dichtend auf die Einlassöffnung 36 in die Sauggutführung 30 gesetzt. Durch die zwischen Zwischenelement 23 und Abdeckelement 94 gebildeten seitlich offenen Bereichen, wird die Abluftströmung durch die Lüftungsschlitze 66 in dem oberen Gehäusedeckel 64 aus dem Sauggerät 2 geführt.

Auf der dem Aufnahmebereich 22 zugewandten Seite des Zwischenelements 23 ist ein als umlaufende Dichtung ausgebildetes Dichtelement 58 vorgesehen, wobei das Dichtelement 58 rechteckig, korrespondierend zur rechteckigen Öffnung des Aufnahmebereichs 22 ausgebildet ist, derart, dass das Zwischenelement 23 den Aufnahmebereich 22 gegen Eintritt von Sauggut abzudichten vermag. Die Dichtung ist an das Zwischenelement 23 angespritzt und bildet eine ebene Dichtkontur.

Räumlich innerhalb der umlaufenden Dichtung am Zwischenelement 23 sind die Bauteilaufnahmeelemente 28 in denen der Elektromotor 24, der Akkumulator 26 sowie die Platine 25 gehalten sind, vorgesehen. Die Bauteilaufnahmeelemente 28 sind einstückig mit dem Zwischenelement 23 verbunden. Die Bauteilaufnahmeelemente 28 umschließen die elektronischen Komponenten nicht vollständig, um eine gute Wärmeabfuhr, aber auch eine gute Abstützung der Bauteile zu ermöglichen.

Ein Gehäuse des Elektromotors 24 weist einen rechteckigen Querschnitt auf. Das den Elektromotor 24 haltende Bauteilaufnahmeelement 28 hält den Elektromotor 24 jeweils nur an den Gehäusedecken, wobei der dem Zwischenelement 23 abgewandte Teil des Gehäuses des Elektromotors 24 weniger durch das Bauteilaufnahmeelement 28 bedeckt ist, als der Zwischenelement 23 zugewandte Teil. Auf diese Weise wird eine gute Wärmeabfuhr erreicht und die anfallende Abwärme in Richtung Sauggutführung 30 bzw. Sauggutbehälter 8 geleitet. Dagegen wird insbesondere der temperatursensible Akkumulator 26 zumindest teilweise von der Abwärme des Elektromotors 24 abgeschirmt.

Auf eine vollständige, festere Umschließung des Elektromotors 24 durch das Bauteilaufnahmeelement 28 kann verzichtet werden, da der Elektromotor 24 für einen schwingungsarmen Betrieb des Lüfterrads 11 über die Motorwellenlagerung 86, die in der Aufnahme für die Motorwellenlagerung 87 im Aufnahmebereich 22 aufgenommen ist, gelagert ist.

In den Bauteilaufnahmeelementen 28 und in dem Aufnahmebereich 22 sind eingelegte Weichelemente vorgesehen, die derart eingerichtet sind, dass ein sicherer Sitz der elektronischen Komponenten, insbesondere von Elektromotor 24 und Akkumulator 26 erreicht ist. Weiterhin sind auch auf der Außenseite der Bauteilaufnahmeelemente 28 Weichelemente vorgesehen, um auch die Bauteilaufnahmeelemente 28 sicher in dem Aufnahmebereich 22 zu halten.

### Bezugszeichenliste:

- 2: Sauggerät
- 3: Saugkanal
- 4: Saugdüse
- 5: Abziehlippen
- 6: Gehäuse
- 8: Sauggutbehälter
- 10: Saugaggregat
- 11: Lüfterrad
- 12: Abscheideeinrichtung
- 14: Sauggutleitelement
- 16: Rotationsabscheider
- 18: Saugaggregatgehäuse
- 19: Abluftöffnung im Abdeckelement
- 20: Einlaufstutzen
- 21: Hineingreifschutz
- 22: Aufnahmebereich
- 23: Zwischenelement
- 24: Elektromotor
- 25: Platine
- 26: Akkumulator
- 27: Deckelelement
- 28: Bauteilaufnahmeelemente
- 29: Zentrieröffnungen

- 30: Sauggutführung
- 32: Schalenbauteil
- 36: Einlass der Sauggutführung
- 42: Verschluss
- 48: Handgriff
- 58: Dichtelemente
- 62: Aufnahme für Saugdüse
- 64: obere Gehäuseschale
- 66: Lüftungsschlitze
- 68: Betätigungsknopf
- 70: Griffschale
- 72: Abstellfläche
- 74: Abstellelemente
- 76: Haltewulst des Verschlusses
- 80: Positionieraufnahme
- 82: Aussparung in Schalenbauteil
- 84: Motorwelle
- 86: Motorwellenlagerung
- 87: Aufnahme für Motorwellenlagerung
- 88: Kabeldurchbruch
- 89: Positionierausbuchtung
- 90: Zentrier- bzw. Positionierelemente
- 92: erstes Begrenzungselement des Abscheidebereichs
- 94: Abdeckelement

## Patentansprüche

1. Tragbares Sauggerät (2) mit einem in eine Saugdüse (4) mündenden Saugkanal (3) und mit einem Gehäuse (6), einem Sauggutbehälter (8) und einem zumindest einen Elektromotor (24), einen Akkumulator (26), und ein Lüfterrad (11) aufweisendes Saugaggregat (10) zur Erzeugung einer Saugströmung, die einen an der Saugdüse (4) anliegenden Saugunterdruck bereitstellt, und mit einer Abscheideeinrichtung (12), die die über die Saugdüse (4) angesaugte Saugströmung in eine aus dem Sauggerät (2) strömende Abluftströmung und in Sauggut in Form von Partikeln und/oder Fluidbestandteilen aufzuteilen vermag, wobei die abgeschiedenen Partikel oder Fluidbestandteile in dem Sauggutbehälter (8) gesammelt sind, **dadurch gekennzeichnet, dass** ein Teil der Sauggutbehälterbegrenzung (8) einen Aufnahmebereich (22) zur Aufnahme von zumindest Elektromotor (24) und Akkumulator (26) aufweist, wobei der Aufnahmebereich (22) in Form zumindest eines bis auf eine Öffnung wasserdicht ausgebildeten Hohlraums gebildet ist und durch ein separates Zwischenelement (23) wasserdicht verschließbar ausgebildet ist.

2. Tragbares Sauggerät (2) nach Anspruch 1, **dadurch gekennzeichnet, dass** das Zwischenelement (23) einen Bauteilträger bildet, von dem zumindest der Elektromotor (24) und der Akkumulator (26) gehalten sind, wobei das Lüfterrad (11) auf der dem Aufnahmebereich (22) abgewandten Seite des Zwischenelements (23) am Zwischenelement (23) angeordnet drehbar gelagert ist.

3. Tragbares Sauggerät (2) nach dem vorstehenden Anspruch, **dadurch gekennzeichnet, dass** am Zwischenelement (23) und/oder im Aufnahmebereich (22) Weichelemente angeordnet sind, wobei der Elektromotor (24) und/oder der Akkumulator (26) weichgelagert im Zwischenelement (23) angeordnet sind.

4. Tragbares Sauggerät (2) nach dem vorstehenden Anspruch, **dadurch gekennzeichnet, dass** das Zwischenelement (23) als Zwei-Komponenten-Bauteil aus einem harten und einem die Weichelemente bildenden weichen Kunststoff gefertigt ist.

5. Tragbares Sauggerät (2) nach einem der vorstehenden Ansprüche, **dadurch gekennzeichnet, dass** das Zwischenelement (23) eine umlaufende Dichtkontur aufweist, wobei die Dichtkontur insbesondere eben ist.

6. Tragbares Sauggerät (2) nach einem der vorstehenden Ansprüche, **dadurch gekennzeichnet, dass** das Zwischenelement (23) derart geometrisch ausgestaltet ist, zumindest den Elektromotor (24) und/oder den Akkumulator (26) definiert aufzunehmen, insbesondere durch Vorsehen von Geometrien wie Taschen und Rippen.

7. Tragbares Sauggerät (2) nach einem der vorstehenden Ansprüche, **dadurch gekennzeichnet, dass** zusätzliche Weichelemente vorgesehen sind, die derart eingerichtet sind, dass ein sicherer Sitz der elektronischen Komponenten, insbesondere von Elektromotor (24) und Akkumulator (26) erreicht wird.

8. Tragbares Sauggerät (2) nach einem der vorstehenden Ansprüche, **dadurch gekennzeichnet, dass** Mittel vorgesehen sind, die eingerichtet sind, die Wärmeabfuhr der elektronischen Komponenten zu verbessern.

9. Tragbares Sauggerät (2) nach dem vorstehenden Anspruch, **dadurch gekennzeichnet, dass** die Mittel im Bereich des Zwischenelements (23) und/oder im Bereich des Aufnahmebereichs (22) durch wärmeleitende Bereiche gebildet sind, wobei die wärmeleitenden Bereiche insbesondere durch umspritztes Metall gebildet sind.

10. Tragbares Sauggerät (2) nach einem der vorstehenden Ansprüche, **dadurch gekennzeichnet, dass** zumindest Teile des Zwischenelements (23) und/oder des Aufnahmebereichs (22) wärmeleitende Materialien, insbesondere Metall umfassen.

11. Tragbares Sauggerät (2) nach einem der vorstehenden Ansprüche in Verbindung mit Anspruch 8, **dadurch gekennzeichnet, dass** das Zwischenelement (23) und die elektronischen Komponenten aufnehmende Bauteilaufnahmeelemente des Zwischenelements (23) aus Kunststoff gebildet sind, und dass die Mittel durch die Zugabe von wärmeleitenden Partikeln in den Kunststoff gebildet sind, insbesondere durch Kupfer.

12. Tragbares Sauggerät (2) nach einem der vorstehenden Ansprüche, **dadurch gekennzeichnet, dass** die Geometrie des Sauggeräts (2) derart ausgestaltet ist, dass die Wärmeabfuhr in Richtung Sauggutbehälter (8) oder Sauggut höher ist, als in die anderen Richtungen.

13. Tragbares Sauggerät (2) nach einem der vorstehenden Ansprüche, **dadurch gekennzeichnet, dass** das Zwischenelement (23) eine Durchbruchsöffnung für die Motorwelle (84) aufweist und das Zwischenelement (23) eine Motorwellendichtung vorsieht, wobei die Motorwellendichtung insbesondere angespritzt oder als separates Teil am Zwischenelement (23) montiert ist.

14. Tragbares Sauggerät (2) nach einem der vorstehenden Ansprüche, **dadurch gekennzeichnet, dass** am Gehäuse und/oder am Aufnahmebereich (22) sowie am Zwischenelement (23) zueinander korrespondierende geometrische Ausgestaltungen vorgesehen sind, derart, dass das Zwischenelement (23) in zumindest eine Richtung gehalten den Aufnahmebereich (22) verschließen kann.

15. Tragbares Sauggerät (2) nach einem der vorstehenden Ansprüche, **dadurch gekennzeichnet, dass** das Zwischenelement (23) und zumindest der Elektromotor (24) und Akkumulator (26) eine vormontierte Baugruppe bilden.

## Claims

1. Portable vacuum apparatus (2) with a suction channel (3) opening into a suction nozzle (4) and with a housing (6), a container for the suction material (8) and a suction unit (10) comprising at least one electric motor (24), an accumulator (26) and a fan wheel (11) for generating a suction flow, which provides a suction vacuum applied to the suction nozzle (4), and having a separating unit (12) which is capable of separating the suction flow drawn in via the suction nozzle (4) into an exhaust air flow flowing out of the suction apparatus (2) and into suction material in the form of particles and/or fluid particles, wherein the separated particles or fluid particles are collected in the container for the suction material (8), **characterized in that** a part of the container for the suction material (8) has a receiving area (22) for receiving at least the electric motor (24) and the accumulator (26), wherein the receiving area (22) is embodied in the form of at least one cavity which is watertight except for an opening and is embodied so as to be closable in a watertight manner by a separate intermediate element (23).

2. Portable vacuum apparatus (2) according to claim 1, **characterized in that** the intermediate element (23) forms a component carrier by which at least the electric motor (24) and the accumulator (26) are held, the fan wheel (11) being rotatably supported on the intermediate element (23) on the side of the intermediate element (23) facing away from the receiving region (22).

3. Portable vacuum apparatus (2) according to the preceding claim, **characterized in that** soft elements are arranged on the intermediate element (23) and/or in the receiving region (22), the electric motor (24) and/or the accumulator (26) being arranged in soft bearings in the intermediate element (23).

4. Portable vacuum apparatus (2) according to the preceding claim, **characterized in that** the intermediate element (23) is manufactured as a part made of two components from a hard plastic and a soft plastic forming the soft elements.

5. Portable vacuum apparatus (2) according to one of the preceding claims, **characterized in that** the intermediate element (23) has a circumferential sealing contour, the sealing contour being in particular flat.

6. Portable vacuum apparatus (2) according to one of the preceding claims, **characterized in that** the intermediate element (23) is geometrically designed to accommodate at least the electric motor (24) and/or the accumulator (26) in a defined manner, in particular by providing geometries such as pockets and ribs.

7. Portable vacuum apparatus (2) according to one of the preceding claims, **characterized in that** additional soft elements are provided which are arranged in such a way that a secure seating of the electronic components, in particular of the electric motor (24) and accumulator (26), is achieved.

8. Portable vacuum apparatus (2) according to one of the preceding claims, **characterized in that** means are provided which are arranged to improve the heat dissipation of the electronic components.

9. Portable vacuum apparatus (2) according to the preceding claim, **characterized in that** the means in the region of the intermediate element (23) and/or in the region of the receiving region (22) are formed by heat-conducting regions, the heat-conducting regions being formed in particular by overmolded metal.

10. Portable vacuum apparatus (2) according to one of the preceding claims, **characterized in that** at least parts of the intermediate element (23) and/or of the receiving region (22) comprise heat-conducting materials, in particular metal.

11. Portable vacuum apparatus (2) according to one of the preceding claims in combination with claim 8, **characterized in that** the intermediate element (23) and the electronic component receiving elements of the intermediate element (23) are formed of plastic, and **in that** the means are formed by the addition of thermally conductive particles to the plastic, in particular copper.

12. Portable vacuum apparatus (2) according to one of the preceding claims, **characterized in that** the geometry of the vacuum apparatus (2) is designed in such a way that the heat dissipation in the direction of the container for the suction material (8) or the suction material is higher than in the other directions.

13. Portable vacuum apparatus (2) according to one of the preceding claims, **characterized in that** the intermediate element (23) has a break-through opening for the motor shaft (84) and the intermediate element (23) provides a motor shaft seal, the motor shaft seal being in particular injection-molded or mounted as a separate part on the intermediate element (23).

14. Portable vacuum apparatus (2) according to one of the preceding claims, **characterized in that** geometrical embodiments corresponding to one another are provided on the housing and/or on the receiving region (22) and on the intermediate element (23) in such a way that the intermediate element (23), held in at least one direction, can close the receiving region (22).

15. Portable vacuum apparatus (2) according to one of the preceding claims, **characterized in that** the intermediate element (23) and at least the electric motor (24) and accumulator (26) form a preassembled assembly.

## Revendications

1. Aspirateur portatif (2) avec un canal d'aspiration (3) débouchant dans une buse d'aspiration (4) et avec un boîtier (6), un réservoir de produit à aspirer (8) et un agrégat d'aspiration (10) comprenant au moins un moteur électrique (24), un accumulateur (26) et une roue de ventilateur (11) pour générer un courant d'aspiration, qui fournit une dépression d'aspiration appliquée à la buse d'aspiration (4), et avec un dispositif de séparation (12) qui permet de diviser le flux d'aspiration aspiré par la buse d'aspiration (4) en un flux d'air d'évacuation s'écoulant hors de l'aspirateur portatif (2) et en matière aspirée sous forme de particules et/ou de parties de résidus de fluide, les particules ou les composants de fluide séparés étant collectés dans le récipient de produit aspiré (8), **caractérisé en ce qu'**une partie de la paroi du récipient de produit aspiré (8) comprend une partie de réception (22) pour recevoir au moins le moteur électrique (24) et l'accumulateur (26), la partie de réception (22) étant formée sous la forme d'au moins une cavité réalisée de manière étanche à l'eau à l'exception d'une ouverture et pouvant être fermée de manière étanche à l'eau par un élément intermédiaire séparé (23).

2. Aspirateur portatif (2) selon la revendication 1, **caractérisé en ce que** l'élément intermédiaire (23) forme un support de composants par lequel sont maintenus au moins le moteur électrique (24) et l'accumulateur (26), la roue de ventilateur (11) étant disposée sur l'élément intermédiaire (23) sur la face de l'élément intermédiaire (23) opposée à la partie de réception (22) et étant logée de manière rotative.

3. Aspirateur portatif (2) selon la revendication précédente, **caractérisé en ce que** des éléments souples sont disposés sur l'élément intermédiaire (23) et/ou dans la partie de réception (22), le moteur électrique (24) et/ou l'accumulateur (26) étant montés souples dans l'élément intermédiaire (23).

4. Aspirateur portatif (2) selon la revendication précédente, **caractérisé en ce que** l'élément intermédiaire (23) est formé sous forme de pièce à deux composants en une matière plastique dure et une matière plastique souple formant les éléments souples.

5. Aspirateur portatif (2) selon l'une des revendications précédentes, **caractérisé en ce que** l'élément intermédiaire (23) comprend un contour d'étanchéité périphérique, le contour d'étanchéité étant notamment plan.

6. Aspirateur portatif (2) selon l'une des revendications précédentes, **caractérisé en ce que** l'élément intermédiaire (23) est configuré géométriquement de manière à recevoir de manière définie au moins le moteur électrique (24) et/ou l'accumulateur (26), notamment en prévoyant des géométries telles que des poches et des nervures.

7. Aspirateur portatif (2) selon l'une des revendications précédentes, **caractérisé en ce qu'**il est prévu des éléments d'aiguillage supplémentaires qui sont agencés de manière à obtenir une assise sûre des composants électroniques, en particulier du moteur électrique (24) et de l'accumulateur (26).

8. Aspirateur portatif (2) selon l'une des revendications précédentes, **caractérisé en ce qu'**il est prévu des moyens agencés pour améliorer la dissipation de chaleur des composants électroniques.

9. Aspirateur portatif (2) selon la revendication précédente, **caractérisé en ce que** les moyens sont formés par des zones thermoconductrices au niveau de l'élément intermédiaire (23) et/ou au niveau de la partie de réception (22), les zones de thermocon-ductivité étant notamment formées par du métal surmoulé.

10. Aspirateur portatif (2) selon l'une quelconque des revendications précédentes, **caractérisé en ce qu'**au moins des parties de l'élément intermédiaire (23) et/ou de la zone de réception (22) comprennent des matériaux thermoconducteurs, notamment du métal.

11. Aspirateur portatif (2) selon l'une quelconque des revendications précédentes en combinaison avec la revendication 8, **caractérisé en ce que** l'élément intermédiaire (23) et les éléments de réception de composants de l'élément intermédiaire (23) recevant les composants électroniques sont formés en matière plastique, et **en ce que** les moyens sont formés par l'ajout de particules thermoconductrices dans la matière plastique, notamment du cuivre.

12. Aspirateur portatif (2) selon l'une des revendications précédentes, **caractérisé en ce que** la géométrie de l'aspirateur portatif (2) est telle que la dissipation de chaleur est plus importante dans la direction du récipient (8) ou de la matière à aspirer que dans les autres directions.

13. Aspirateur portatif (2) selon l'une des revendications précédentes, **caractérisé en ce que** l'élément intermédiaire (23) comprend une ouverture de passage pour l'arbre moteur (84) et **en ce que** l'élément intermédiaire (23) prévoit un joint d'étanchéité pour l'arbre moteur, le joint d'étanchéité pour l'arbre moteur étant notamment moulé par injection ou monté sur l'élément intermédiaire (23) en tant que pièce séparée.

14. Aspirateur portatif (2) selon l'une des revendications précédentes, **caractérisé en ce que** des configurations géométriques correspondant les unes aux autres sont prévues sur le boîtier et/ou sur la partie de réception (22) ainsi que sur l'élément intermédiaire (23), de telle sorte que l'élément intermédiaire (23), maintenu dans au moins une direction, peut fermer la partie de réception (22).

15. Aspirateur portatif (2) selon l'une quelconque des revendications précédentes, **caractérisé en ce que** l'élément intermédiaire (23) et au moins le moteur électrique (24) et l'accumulateur (26) forment un ensemble pré-assemblé.
